# EUROPÄISCHE PATENTSCHRIFT

(11) **EP 1 334 827 B1**
(45) Veröffentlichungstag und Bekanntmachung des Hinweises auf die Patenterteilung: **04.10.2006**
(21) Anmeldenummer: 03002274.3
(22) Anmeldetag: 01.02.2003
(51) Int. Cl.: B41F 21/05

(54) **Vorrichtung zum seitlichen Ausrichten von Bogen**
Apparatus for laterally aligning sheets
Dispositif pour aligner latéralement des feuilles

(30) Priorität: 12.02.2002 DE 10205633
(43) Veröffentlichungstag der Anmeldung: 13.08.2003
(73) Patentinhaber: Koenig & Bauer Aktiengesellschaft, 97080 Würzburg (DE)
(72) Erfinder: Becker, Uwe, 01445 Radebeul (DE); Heyn, Gerhard, 01257 Dresden (DE); Köhler, Ullrich, 01445 Radebeul (DE)

(56) Entgegenhaltungen:
- EP-A- 0 753 407
- DE-A- 2 808 528
- DE-A- 3 644 431

## Beschreibung

Die Erfindung betrifft eine Vorrichtung zum seitlichen Ausrichten von Bogen in einer Bogenrotationsdruckmaschine mit einem in einem Zylinder axial verschiebbar gelagerten Greifersystem, das durch ein über eine Auswerteinheit beeinflussbares motorisches Stellglied verschoben werden kann.

Durch die DE 36 44 431 A1 ist eine derartige Vorrichtung bekannt, bei der das Greifersystem zum seitlichen Ausrichten der Bogen ständig über eine Steuerscheibe axial bei jeder Umdrehung des Zylinders verschoben wird. Abweichungen der Seitenkantenlage des Bogens werden von einer der Vorrichtung vorgeordneten Abtasteinrichtung erfasst und über einen Getriebemotor die Steuerscheibe verstellt.

Nachteilig ist, dass durch Verschleiß und Verschmutzung der Steuerscheibe fehlerbehaftete Stellhandlungen initiiert werden können. Außerdem sind die Einsatzmöglichkeiten eingeschränkt, da es erforderlich ist, dass der Übergabe- und Übernahmepunkt annähernd 180° zueinander versetzt vorgesehen sind.

Aus der EP 0 753 407 B1 ist weiterhin eine Vorrichtung bekannt, bei der das im Zylinder in axialer Richtung verschiebbar gelagerte Greifersystem durch einen im Zylinderkanal angeordneten linearen Aktor bzw. Linearmotor verschoben werden kann.

Nachteilig ist, dass der im Zylinderkanal gelagerte und ständig umlaufende lineare Aktor bzw. Linearmotor angesteuert werden muss.

Aufgabe der Erfindung ist die Schaffung einer weiteren gattungsgemäßen Vorrichtung zum seitlichen Ausrichten von Bogen, die eine hohe Leistung bei einem geringen Aufwand ermöglicht und universell einsetzbar ist.

Erfindungsgemäß wird die Aufgabe durch eine Vorrichtung nach den Merkmalen des Anspruchs 1 realisiert.

Durch die erfindungsgemäße Lösung ist es möglich, mit einfachen Mitteln problemlos das Greifersystem zum Ausrichten von Bogen nach der Seitenkante axial zu verschieben. Außerdem ist diese Vorrichtung problemlos auch dann einzusetzen, wenn der Übernahme- und Übergabepunkt nicht gleichmäßig versetzt zueinander vorgesehen sind.

An einem Ausführungsbeispiel wird die Erfindung näher erläutert. In der zugehörigen Zeichnung ist ein Teil eines Zylinders 1 in einer Schnittdarstellung gezeigt. Der Zylinder 1 ist in Seitenwänden 2 mittels eines Wälzlagers 6 und Buchsen 7 gelagert, von denen nur eine Seitenwand 2 dargestellt ist. Im Zylinder 1 ist ein Greifersystem 3 angeordnet. In dem Zylinder 1 ist konzentrisch eine Ziehwelle 4 vorgesehen, die in Lagern 5 geführt ist. Am äußeren Ende der Ziehwelle 4 ist mit dieser drehfest verbunden eine Gewindemutter 8 vorgesehen, in die eine Gewindespindel 9 eingreift. Die Gewindespindel 9 ist gegen ein axiales Verschieben durch Axiallager 10 gesichert in einem Motorflansch 11 gelagert. Der Motorflansch 11 ist gestellfest an der Seitenwand 2 angeordnet. Mit dem Motorflansch 11 ist ein Motor 12 fest verbunden. Eine Motorwelle 13 des Motors 12 ist durch eine drehsteife Kupplung 14 mit der Gewindespindel 9 gekoppelt.
Mit der Ziehwelle 4 ist ein Mitnehmer 15 verbunden, der seinerseits an einem Greiferschlitten 16 des Greifersystems 3 angreift. Neben dem Greiferschlitten 16 gehören zum Greifersystem 3 eine Greiferwelle 17 mit Greiferfingern 18, die mit Greiferaufschlägen 19 korrespondieren. Das Greifersystem 3 ist als funktionelle Einheit axial verschiebbar gelagert, indem der Greiferschlitten 16 in Führungen 20 des Zylinders 1 aufgenommen ist.
In an sich bekannter Weise werden Bogen in einem Bogenanleger vereinzelt und über einen Bändertisch einem Anlegtisch zugeführt. Hier werden die Bogen an Vordermarken nach der Vorderkante ausgerichtet. Durch Messmittel wird die Ist-Lage der Seitenkante erfasst und ein Messwert generiert, der einer Auswerteinheit zu einem Soll-Ist-Vergleich zugeführt wird. Weicht der Ist-Wert von einem vorgegebenen Soll-Wert ab, wird von der Auswerteinheit ein Stellsignal erzeugt, mit dem der Motor 12 angesteuert wird. Der Motor 12 läuft mit einer Drehzahl um, die synchron der Drehzahl des Zylinders 1 folgt. Die Drehzahlsynchronisation des Motors 12 mit dem Zylinder 1 wird durch einen maschineninternen oder einen separaten, nicht dargestellten Drehzahlgeber realisiert. Dabei wird ständig die Momentandrehzahl der Maschine oder des Zylinders 1 erfasst und durch diesen Messwert der Motor 14 nachgeführt, so dass Motorwelle 13 und Ziehwelle 4 synchron umlaufen.
Der auf dem Anlegtisch erfasste Bogen wird direkt oder durch zusätzliche Mittel dem Zylinder 1 zugeführt und zwischen den Greiferfingern 18 sowie den Greiferaufschlägen 19 geklemmt und in die nachgeordnete Druckmaschine gefördert. Beim Transport in die Druckmaschine wird die Ist-Lage der Soll-Lage angepasst, indem das Greifersystem 3 axial in den Führungen 20 verschoben wird. Wird dem Motor 12 ein aus dem Soll-Ist-Vergleich resultierendes Stellsignal zugeführt, wird die Momentandrehzahl des Motors 12 vor- oder nacheilend verstellt und danach wieder synchronisiert. Durch die vor- oder nacheilende Verstellung der Drehzahl des Motors 12 wird eine Verdrehung zwischen der Gewindemutter 18 und Gewindespindel 9 initiiert und damit die Ziehwelle 4 in oder entgegen einer Pfeilrichtung 21 verschoben. Da die Ziehwelle 4 über den Mitnehmer 15 mit dem Greifersystem 3 in Wirkverbindung steht, folgt dieses der Stellbewegung der Ziehwelle 4, so dass der vom Greifersystem 3 geklemmte Bogen axial verschoben und damit bezüglich seiner Seitenkanten in die Soll-Lage verbracht wird. Nach der Übergabe des ausgerichteten Bogens an die Druckmaschine wird die Momentandrehzahl des Motors 12 nach- oder voreilend verstellt und damit das Greifersystem 3 in seine Ausgangsposition zurückgeführt. Beide Stellhandlungen, also das Verschieben des Greifersystems 3 aus einer Ausgangslage in eine die Soll-Lage des Bogens realisierende Position und das Zurückführen des Greifersystems 3 in seine Ausgangsposition wird innerhalb einer Umdrehung des Zylinders 1 realisiert.

Es ist grundsätzlich auch möglich, auf eine Rückführung des Greifersystems 3 in seine Ausgangsposition zu verzichten und unmittelbar in der Position, durch die der Bogen in seine Soll-Lage gebracht wurde, einen Folgebogen zu erfassen und aus der Ist-Lage der Soll-Lage zuzuführen.

### Aufstellung der verwendeten Bezugszeichen

- 1: Zylinder
- 2: Seitenwand
- 3: Greifersystem
- 4: Ziehwelle
- 5: Lager
- 6: Wälzlager
- 7: Buchse
- 8: Gewindemutter
- 9: Gewindespindel
- 10: Axiallager
- 11: Motorflansch
- 12: Motor
- 13: Motorwelle
- 14: Kupplung
- 15: Mitnehmer
- 16: Greiferschlitten
- 17: Greiferwelle
- 18: Greiferfinger
- 19: Greiferaufschlag
- 20: Führung
- 21: Pfeilrichtung

## Patentansprüche

1. Vorrichtung zum seitlichen Ausrichten von Bogen in einer Bogenrotationsdruckmaschine mit einem in einem Zylinder axial verschiebbar gelagerten Greifersystem, das durch ein über eine Auswerteinheit beeinflussbares Stellglied verschoben werden kann, **dadurch gekennzeichnet, dass** das Greifersystem (3) mit einer konzentrisch im Zylinder (1) angeordneten Ziehwelle (4) verbunden ist, die an ihrem äußeren Ende eine drehfest angeordnete Gewindemutter (8) aufweist, in welche eine Gewindespindel (9) eingreift, die drehfest mit einer Motorwelle (13) eines synchron mit dem Zylinder (1) angetriebenen Motors (12) verbunden ist und der Motor (12) vor- oder nacheilend innerhalb eines Arbeitstaktes antreibbar ist.

2. Vorrichtung nach Anspruch 1, **dadurch gekennzeichnet, dass** der synchrone Antrieb des Motors (12) mittels eines Drehzahlgebers oder durch eine maschineninteme Drehzahlsynchronisation erfolgt.

3. Vorrichtung nach Anspruch 1, **dadurch gekennzeichnet, dass** durch einen Soll-IstVergleich der Lage der Seitenkante eines auszurichtenden Bogens ein Stellsignal generierbar und dem Motor (12) zur vor- oder nacheilenden Verstellung seiner Drehzahl zuführbar ist.

## Claims

1. Device for lateral aligning of sheets in a rotary sheet printing machine with a gripper system which is mounted in a cylinder to be axially displaceable and which can be displaced by a setting element able to be influenced by way of an evaluating unit, **characterised in that** the gripper system (3) is connected with a draw shaft (4), which is arranged concentrically in the cylinder (1) and which has at its outer end a threaded nut (8), which is arranged to be secure against relative rotation and in which engages a threaded spindle (9) connected in rotationally fast manner with a motor shaft (13) of a motor (12) driven synchronously with the cylinder (1), and the motor (12) is drivable to be leading or trailing within a working cycle.

2. Device according to claim 1, **characterised in that** the synchronous drive of the motor (12) is carried out by means of a rotational speed transmitter or by a rotational speed synchronisation internal to the machine.

3. Device according to claim 1, **characterised in that** a setting signal can be generated by a target/actual comparison of the position of the side edge of the sheet to be aligned and can be fed to the motor (12) for leading or trailing adjustment of its rotational speed.

## Revendications

1. Dispositif d'alignement latéral des feuilles dans une rotative à feuilles avec un système de grappin logé en déplacement axial dans un cylindre, qui peut être déplacé par un élément de réglage influencé par une unité d'exploitation,
**caractérisé en ce que**
le système de grappin (3) est relié à un arbre de traction (4) disposé concentriquement dans le cylindre (1), qui à son extrémité extérieure présente un écrou fileté (8) fixe dans lequel s'engage une vis filetée (9) reliée en rotation à un arbre (13) d'un moteur (12) entraîné de manière synchronisée avec le cylindre (1), et le moteur (12) peut être entraîné en avance ou en retard dans une cadence de travail.

2. Dispositif selon la revendication 1,
**caractérisé en ce que**
l'entraînement synchrone du moteur (12) s'effectue au moyen d'un transmetteur de vitesse ou d'une synchronisation de vitesse interne de la machine.

3. Dispositif selon la revendication 1,
**caractérisé en ce que**
par une comparaison de la position de consigne ou réelle de l'arête latérale d'une feuille à aligner, un signal de réglage est généré et transmis au moteur (12) pour le réglage en avance ou en retard de sa vitesse de rotation.
